# EUROPÄISCHE PATENTSCHRIFT

(11) **EP 0 016 083 B1**
(45) Veröffentlichungstag und Bekanntmachung des Hinweises auf die Patenterteilung: **10.03.1982**
(21) Anmeldenummer: 79900760.4
(22) Anmeldetag: 16.07.1979
(51) Int. Cl.: A47B 97/06

(54) **FÜHRUNGSSYSTEM FÜR EIN AUSGLEICHSGEWICHT**
GUIDING DEVICE FOR A BALANCE COUNTER-WEIGHT
DISPOSITIF DE GUIDAGE POUR UN CONTRE-POIDS D'EQUILIBRE

(30) Priorität: 10.08.1978 CH 8517/78
(43) Veröffentlichungstag der Anmeldung: 01.10.1980
(73) Patentinhaber: HEINRICH WEIDMANN'S ERBEN, CH-8152 Glattbrugg (CH)
(72) Erfinder: WEIDMANN, Ulrich, CH-8152 Glattbrugg (CH)
(74) Vertreter: Feldmann, Paul David
(86) Internationale Anmeldenummer: CH7900100
(87) Internationale Veröffentlichungsnummer: WO8000298

## Beschreibung

Die Erfindung bezieht sich auf ein Führungssystem für ein Ausgleichsgewicht, das in einem kastenförmigen Profilbalken untergebracht ist, insbesondere für Wandtafelanlagen.

Damit die Wandtafel sich leicht auf- und abwärtsbewegen läßt, wird deren Gewicht durch ein in einem meist gleichzeitig der Führung der Wandtafel dienenden kastenförmigen Profilbalken untergebrachten Gegengewicht ausgeglichen. Damit das Gegengewicht bei der Auf- und Abwärtsbewegung sich nicht verkantet und Rumpelgeräusche erzeugt, sollte es im hohlen Profilbalken geführt werden. Bei bisherigen Führungssystemen hat man dazu meist Rollen verwendet, die in zwei einander diagonal gegenüberliegenden Ecken des rechteckigen hohlen Profilbalkens geführt waren. Bei einer solchen Führung entstehen trotzdem noch störende Laufgeräusche. Ferner bedingt sie ein geschlossenes, nicht servicefreundliches und relativ teures Gehäuse.

Nebenbei sei noch erwähnt, daß das früher oft angewandte Prinzip das Gewicht einer Tafel durch das Gewicht der anderen Tafel auszugleichen heute für Hörsäle nicht mehr gefragt ist. Es hat den Nachteil, daß immer beide Tafeln gleichzeitig bewegt werden müssen, wobei eine Tafel die andere teilweise überdeckt. Ein weiterer Nachteil ist, daß mit nur zwei Tafeln gearbeitet werden kann, während heute bei hohen Hörsälen mehr als zwei Tafeln in Frage kommen.

Die Erfindung stellt sich zur Aufgabe, ein Führungssystem für ein solches Ausgleichsgewicht zu schaffen, das die erwähnten Nachteile beseitigt und zudem preisgünstig ist.

Die Erfindung löst diese Aufgabe mit einem Führungssystem, das sich dadurch auszeichnet, daß der kastenförmige Profilbalken einseitig offen ist, während er an der Innenseite zweier einander gegenüberliegenden geschlossenen Wänden Längsführungen aufweist, und daß das Ausgleichsgewicht mindestens in seinem oberen und seinem unteren Bereich durch ein gummielastisches ringförmiges Band umspannt ist, das mit aufvulkanisierten, mit den Längsführungen in leicht gleitendem Eingriff stehenden Hartgummielementen versehen ist.

Es ist von Vorteil, wenn der kastenförmige Profilbalken an seiner der Öffnung gegenüberliegenden Rückseite eine scharfkantige Längserhebung aufweist, deren Breite der Breite der Öffnung an der Vorderseite entspricht, weil dann mehrere Profilbalken zu einer Einheit zusammengebaut werden können. Bei Hörsälen werden oft zwei oder drei oder mehr Wandtafeln voreinander angebracht. Lediglich die Öffnung des vordersten Profilbalkens braucht dann mit einem Deckel verschlossen zu werden. Die offenen Seiten der dahinter angeordneten Prnfilbalken werden jeweils vom davor angebrachten Profilbalken verschlossen.

In der Zeichnung ist ein Ausführungsbeispiel des Erfindungsgegenstandes dargestellt:
Fig. 1 zeigt zwei zusammengebaute Profilbalken mit Ausgleichsgewicht und
Fig. 2 zeigt das gummielastische Band für sich.

Die Zeichnung zeigt einen Profilbalken 10 mit einem darin geführten Ausgleichsgewicht 20, während der davor angeordnete Profilbalken 10' mit einem darin geführten Ausgleichsgewicht 20' nur durch unterbrochene Linien angedeutet ist. Der Profilbalken 10 hat eine Vorderseite 11' mit einer Öffnung, die gleich breit ist wie die scharfkantige Längserhebung 12 an seiner Rückseite. Daher verschließt die Längserhebung 12' des Profilbalkens 10' die Öffnung an der Vorderseite 11' des Profilbalkens 10 und ist zugleich genau parallel zum Profilbalken 10 ausgerichtet.

Die beiden Wandtafeln W, W' sind in den V-förmigen Nuten 13 bzw. 13' der Profilbalken 10, 10' geführt, wozu sie mit Rollen 14 ausgerüstet sind, die spielfrei in den Nuten 13, 13' aufliegen.

An der Innenseite der beiden geschlossenen Wände 15, 16 bzw. auf der nach innen ragenden Erhebung der V-förmigen Nut 13 sind Längsrippen 17, 18 angebracht, die der Führung des Ausgleichsgewichts 20 dienen.

Das Ausgleichsgewicht 20 ist ein Eisenstück mit einem Vierkant-Querschnittsprofil, an das genau in der Mitte seiner Profiloberfläche ein Seil 21 angehängt ist. Dieses Seil 21 führt nach oben zu einer nicht dargestellten Seilrolle, an der es nach unten umgelenkt und an der Wandtafel W befestigt ist. Die Länge dieses Seiles 21 ist so bemessen, daß, wenn die Wandtafel W sich in ihrer untersten Lage befindet, das Ausgleichsgewicht 20 oben ist. Die Größe bzw. der Querschnitt des Ausgleichsgewichts 20 ist so bemessen, daß es bei der Montage bequem durch die Öffnung an der Vorderseite 11' eingeführt werden kann.

Der Querschnitt das Ausgleichsgewichts 20 ist zudem so gewählt, daß zwei oben und unten um das Ausgleichsgewicht 20 angebrachte gummielastische ringförmige Bänder 30 mit ihren aufvulkanisierten Führungsteilen 31 in montiertem Zustand in leicht gleitenden Eingriff mit den Längsrippen 17, 18 stehen. Die Führungsteile 31 haben ein eim wesentlichen U-förmiges Querschnittsprofil mit verbreiterter Basis.

Dies alles hat den Vorteil, daß das Ausgleichsgewicht 20 erst eingehängt zu werden braucht, nachdem der kastenförmige Profilbalken 10 richtig aufgestellt worden ist. Danach wird das Ausgleichsgewicht 20 eingehängt und zum Schluß können die gummielastischen ringförmigen Bänder 30 mit den Führungsteilen 31 noch angebracht werden.

Beim zuvorderst angebrachten Profilbalken 10' wird die Öffnung an der Vorderseite 11' mit einem einfachen Deckel 40 abgedeckt, der mit Schnappfedern 41 hinter den vorstehenden Wandteilen gehalten ist.

Schließlich sei noch erwähnt, daß der Profilbalken 10 statt mit Längsrippen 17, 18 mit Längsnuten versehen sein könnte. Dementsprechend müßten dann die auf das gummielastische ringförmige Band 30 aufvulkanisierten Führungsteile 31 ein entsprechendes T-förmiges Querschnittsprofil aufweisen.

## Patentansprüche

1. Führungssystem für ein Ausgleichsgewicht (20, 20'), das in einem kastenförmigen Profilbalken (10, 10') untergebracht ist, insbesondere für Wandtafelanlagen, dadurch gekennzeichnet, daß der kastenförmige Profilbalken (10, 10') einseitig offen ist, während er an der Innenseite zweier einander gegenüberliegenden geschlossenen Wänden (15, 16) Längsführungen (17, 18) aufweist, und daß das Ausgleichsgewicht (20, 20') mindestens in seinem oberen und seinem unteren Bereich durch ein gummielastisches ringförmiges Band (30) umspannt ist, das mit aufvulkanisierten, mit den Längsführungen (17, 18) in leicht gleitendem Eingriff stehenden Hartgummielementen (31) versehen ist.

2. Führungssystem nach Anspruch 1, dadurch gekennzeichnet, daß die Längsführungen Rippen (17, 18) sind und daß die Hartgummielemente (31) ein im wesentlichen U-förmiges, die Rippen (17, 18) mit Spiel umgreifendes Querschnittsprofil mit verbreiterter Basis haben.

3. Führungssystem nach Anspruch 1, dadurch gekennzeichnet, daß die Längsführungen (17, 18) Nuten sind und daß die Hartgummielemente (31) ein im wesentlichen T-förmiges in die Nuten mit Spiel eingreifendes Querschnittsprofil haben.

4. Führungssystem nach Anspruch 1, dadurch gekennzeichnet, daß der kastenförmige Profilbalken (10) an seiner der Öffnung gegenüberliegenden Rückseite eine scharfkantige Längserhebung (12) aufweist, deren Breite der Breite der Öffnung an der Vorderseite (11') entspricht.

5. Führungssystem nach Anspruch 1, dadurch gekennzeichnet, daß der kastenförmige Profilbalken (10, 10') an einer an die offene Seite angrenzenden Wand (16) eine nach innen gerichtete, im Querschnitt V-förmige Führungsnut (13,13') aufweist.

6. Führungssystem nach Anspruch 1, dadurch gekennzeichnet, daß die Öffnung an der Vorderseite (11') des kastenförmigen Profilbalkens (10,10') mit einem Deckel (40) versehen ist.

## Claims

1. A guide system for a counterweight (20, 20') which is mounted in a box-shaped profile beam (10, 10'), in particular for blackboard installations, characterized in that the box-shaped profile beam (10, 10') is open on one side while having two longitudinal guides (17 and 18) on the inside of two opposite closed walls (1$, 16) and that the counterweight (20, 20') is sunounded at its upper and lower regions by an elestomeric annular band (30) that is provided with integrally vulcanized hard-rubber elements _(31) in light sliding contact with the longitudinal guides (17, 18).

2. A guide system according to claim 1, characterized in that the longitudinal gides are ridges (17 and 18) and that the hard-rubber elements (31) have a substantially U-shaped corss section receiving the ridges (17, 18) with play and having a broadened base.

3. A guide system according to claim 1, characterized in that the longitudinal guides (17, 18) are grooves and the hard-rubber elements have a substantially T-shaped cross section engaging with play in the groove.

4. A guide system according to claim 1, characterized in that the box-shaped profile beam (10) has on its side opposite its opening a sharp-edged longitudinally extending projection (12) whose width corresponds to the width of the opening on its front side (11').

5. A guide system according to claim 1, characterized in that the box-shaped profile beam (10, 10') has on one of its walls (16) adjacent the open side an inwardly directed V-section guide groove (13, 13').

6. A guide system according to claim 1, characterized in that the opening on the front side (11') of the box-shaped profile beam (10, 10') is provided with a cover (40).

## Revendications

1. Système de guidage pour un contre-poids d'équlibre (20, 20') qui est logé dans une poutre profilée en forme de caisson (10, 10'), notamment pour installations de tableaux noirs, caractérisé en ce que la poutre profilée en forme de caisson (10, 10') est ouverte d'un côté, tandis qu'elle est munie sur le côté intérieur de deux parois fermées se faisant face (15, 16) de coulisses de guidage longitudinales (17, 18), et en ce que le contrepoids d'équilibre (20, 20') est enserré, au moins dans sa partie supérieure et dans sa partie inférieure, par une bande en forme d'anneau en caoutchouc élastique (30) qui est muni par vulcanisation d'éléments en caoutchouc durci (31) pouvant glisser facilement dans les coulisses de guidage longitudinales (17, 18).

2. Système de guidage selon revendication 1, caractérisé en ce que les coulisses de guidage longitudinales sont des nervures (17, 18) et que les éléments en caoutchouc durci (31) ont un profil essentiellement en forme de U à base élargie dans lesquels se logent avec un peu de jeu les nervures (17,18).

3. Système de guidage selon revendication 1, caractérisé en ce que les coulisses de guidage longitudinales sont des rainures (17, 18) et que les éléments en caoutchouc durci (31) ont un profil essentiellement en forme de T qui s insère dans les rainures en laissant un peu de jeu.

4. Système de guidage selon revendication 1, caractérisé en ce que la poutre profilée en forme de caisson (10) comporte sur sa paroi arrière faisant face à l'ouverture une éminence longitudinale à arrête vive (12) dont la largeur correspond à la largeur de l'ouverture de la paroi avant (11').

5. Système de guidage selon revendication 1, caractérisé en ce que la poutre profilée en forme de caisson (10, 10') es munie sur une des parois contigüe au côté ouvert (16) d'une rainure de guidage dont le profil est en forme de V (13, 13') dirigé vers l'intérieur.

6. Système de guidage selon revendication 1, caractérisé en ce que l'ouverture sur la paroi avant (11) de la poutre profilée en forme de caisson (10, 10') est munie d'un couvercle (40).
